# DEMANDE DE BREVET EUROPEEN

(11) **EP 0 286 560 A1**
(43) Date de publication de la demande: **12.10.1988**
(21) Numéro de dépôt: 88450011.7
(22) Date de dépôt: 30.03.1988
(51) Int. Cl.: E04H 3/14, E04B 2/58

(54) **Terrain de jeu demontable pour la pratique du squash ou autres**

(30) Priorité: 31.03.1987 FR 8704592
(71) Demandeur: S.A. ASSISTANCE ET DEVELOPPEMENT INTERNATIONAL, F-31500 Toulouse (FR); Puchaux, Robert, F-31830 La Salvetat Saint Gilles (FR)
(72) Inventeur: Puchaux Robert, F-31830 La Salvetat St Gilles (FR)
(74) Mandataire: Ravina, Bernard

(57) **Abrégé**

La présente invention a pour objet un terrain de jeu démontable pour la pratique du squash ou d'autres sports similaires.

Le terrain de jeu selon l'invention comporte une ossature (4) constituée de montants verticaux (6) et de traverses horizontales (7) et des panneaux modulaires (5) destinés à être montés sur la dite ossature et se caractérise en ce qu'il comporte des moyens de fixation des traverses (7) sur les montants verticaux (6) de l'ossature (4) et des panneaux (5) modulaires sur la dite ossature.

## Description

La présente invention a pour objet un terrain de jeu démontable pour la pratique du squash ou d'autres sports similaires.

Il existe actuellement deux types de terrains de jeu pour la pratique du squash dont un est réalisé à partir d'éléments de maçonnerie traditionnels tels que parpaings et dont l'autre a la particularité d'être démontable.

La présente invention concerne plus particulièrement le second type de terrain de jeu démontable.

Les réalisations actuelles sont pour la plupart basées sur une ossature le plus souvent métallique contre laquelle sont fixés des panneaux modulaires formant par leur face les parois verticales intérieures du terrain de jeu.

Ce type de terrain démontable est doté de caractéristiques similaires aux terrains de fabrication traditionnelle pour les conditions de jeu. En effet les panneaux sont constitués en des matériaux offrant une bonne résistance et pourvus d'une isolation accoustique interne.

Cependant ce type de terrain démontable reste d'une mise en place longue. En effet l'édification de ces terrains se divise en deux étapes distinctes. La première étape consiste à ériger la structure métallique et la seconde a pour objet la fixation de panneaux modulaires sur cette structure.

Ces deux étapes grèvent le temps de construction et par conséquent le coût de tels courts démontables.

La présente invention vise à obvier à ces inconvénients en proposant un terrain de jeu démontable pour la pratique du squash ou d'autres sports similaires de construction trés rapide et permettant la fixation des panneaux sur une ossature métallique simultanément à l'édification de la dite ossature.

A cet effet le terrain de jeu démontable selon l'invention comporte une ossature constituée de montants verticaux et de traverses horizontales et des panneaux modulaires destinés à être montés sur la dite ossature afin de former par leur face les parois verticales intérieures du terrain de jeu, et se caractérise en ce qu'il comporte des moyens de fixation assurant l'assemblage des traverses sur les montants verticaux pour former l'ossature et assurant également l'assemblage des panneaux modulaires sur la dite ossature.

D'autres avantages et caractéristiques apparaitront à la lecture de la description qui va suivre illustrée des dessins annexés donnés à titre d'exemple non limitatifs et dans lesquels:
- la figure 1 est une vue en perspective du terrain de jeu démontable selon l'invention.
- la figure 2 est une vue en perspective du montage de panneaux contre l'ossature du terrain.
- la figure 3 est une vue en coupe suivant la ligne III/III de la figure 2.
- la figure 4 est une vue en perspective de la face arrière d'un panneau modulaire dépourvu d'isolant accoustique.
- la figure 5 est une section selon la ligne V/V de la figure 3.
- la figure 6 est une vue en coupe de la partie inférieure de la paroi du terrain selon l'invention.
- la figure 7 est une vue en perspective du moyen de fixation des traverses aux montants de l'ossature et des panneaux sur la dite ossature.
- la figure 8 est une vue en perspective de la fixation entre deux parois perpendiculaires du terrain selon l'invention.

Tel que représenté en figure 1 le terrain de jeu démontable pour la pratique de squash ou d'autres sports similaires comporte de façon connue quatre parois 1 verticales jointives parallèles deux à deux dont au moins une est dotée d'au moins une porte d'accés 2 et un plancher 3 horizontal rectangulaire autour duquel sont érigées les parois verticales 1.

Ce terrain est réalisé à partir d'une ossature 4 sur laquelle sont fixés des panneaux modulaires 5. La dite ossature de préférence métallique est constituée de montants verticaux 6 et de traverses 7 perpendiculaires aux dits montants.

Avantageusement l'ossature 4 est dotée dans sa partie inférieure d'un profilé 8 dans lequel sont logées les extrémités des montants et les bords des panneaux 5 inférieurs. Ce profilé 8 est fixé dans le sol par tout moyen connu par exemple des vis.

Les panneaux modulaires sont de façon connue constitués par des caissons nervurés intérieurement et dans lesquels est placé un isolant accoustique 9. La face 5A des panneaux 5 est tournée vers l'intérieur du terrain de jeu.

Les panneaux 5 modulaires en caisson nervuré sont de préférence en une matière dure résistante et légère. Cette matière peut être à titre d'exemple non limitatif une résine synthétique chargée de fibres dont la mise en forme se fait par moulage à froid. Suivant un autre exemple ces panneaux 5 sont constitués en une matière désignée "SMC" et qui est du polyester préimprégné de fibres de verre et moulé par compression à chaud.

Le profilé 8 de l'ossature 4 est fixé au sol et forme sur celui-ci un rectangle à l'intérieur duquel se trouve le plancher 3.

Ce profilé 8 sur toute sa longueur reçoit les montants 6 verticaux de la dite ossature à espacements réguliers. Une entretoise 10 peut être placée entre deux montants 6 dans le profilé 8. Préférentiellement le dit profilé a une forme en U dont les ailes sont orientées verticalement vers le haut.

Le terrain de jeu démontable selon l'invention comporte des mo yens de fixation 11 assurant l'assemblage des traverses 7 sur les montants verticaux 6 de l'ossature 4 et également et de façon simultanée l'assemblage des panneaux 5 modulaires sur la dite ossature. Ces moyens de fixation 11 tels que représentés en figure 7 suivant une forme préférentielle de réalisation sont constitués par un cavalier 12 doté d'au moins deux branches 12A situées dans un même plan et entre lesquelles se loge un montant 6 et d'une âme 12B reliant les dites branches. Préférentiellement les branches 12A sont disposées dans un même plan horizontal.

Le cavalier 12 constituant le moyen de fixation du terrain de jeu selon l'invention comporte en extrémité des branches 12A au moins un moyen d'accrochage coopérant avec un moyen d'accrochage complémentaire ménagé dans au moins un panneau modulaire 5 et comporte sur son âme 12B au moins une cale 13 sensiblement perpendiculaire aux branches 12A.

Chaque branche 12A est dotée en extrémité d'au moins un moyen d'accrochage sur sa face supérieure et d'au moins un moyen d'accrochage sur sa face inférieure destiné à coopérer avec les moyens d'accrochage complémentaires respectivement d'au moins un panneau 5 modulaire supérieur et d'au moins un panneau 5 modulaire inférieur.

Suivant une forme préférentielle le cavalier 12 est doté de deux branches 12A sensiblement parallèles et dotées chacune d'un moyen d'accrochage sur sa face supérieure et d'un moyen d'accrochage sur sa face inférieure destiné chacun à coopérer avec un moyen d'accrochage complémentaire ménagé sur un panneau 5 modulaire. Le moyen de fixation des traverses 7 sur les montants 6 formant l'ossature 4 et des panneaux 5 modulaires sur la dite ossature coopèrent avec quatre panneaux 5 modulaires ou bien deux panneaux ; chaque moyen d'accrochage du cavalier 12 coopère avec un moyen d'accrochage complémentaire ménagé dans un panneau 5 modulaire.

Suivant une forme de réalisation préférentielle les moyens d'accrochage du cavalier 12 et des panneaux 5 sont constitués par des orifices 14 et des tétons 15.

Tel que représenté aux figures 2, 3 et 7 les tétons 15 sont portés par les branches 12A du cavalier 12 et les orifices 14 sont ménagés dans les tranches des panneaux 5 destinées à être horizontales dans la paroi 1. Les tétons 15 sont ménagés en saillie sur les faces supérieures et inférieures des branches 12A et transversalement à ces dernières.

Cependant il va de soi que le cavalier 12 peut également être doté des orifices 14 ou de la combinaison des orifices et des tétons 15.

Le cavalier 12 est disposé sur le montant 6, les tétons 15 de la face inférieure des branches 12 sont logés dans les orifices 14 des panneaux 5 inférieurs adjacents, les tétons 15 de la face supérieure des branches 12A se logent dans les orifices 14 des panneaux 5 supérieurs adjacents. Afin que les panneaux 5 adjacents supérieurs soient plaqués par leur tranche contre la tranche des panneaux 5 inférieurs adjacents l'orifice 14 de chacun d'entre eux est ménagé dans le fond d'un lamage 16 destiné à recevoir les branches 12A du cavalier. La profondeur du lamage 16 est au moins égale à la moitié de l'épaisseur des branches 12A du cavalier 12.

Les montants 6 verticaux de l'ossature 4 du terrain de jeu démontable selon l'invention présentent de préférence un profil de section transversale en T. Ces montants 6 sont disposés dans le profilé 8 de l'ossature de façon que la jambe de leur section en T soit tournée vers l'intérieur du terrain et que la tête de la section soit parallèle à une branche du profilé 8.

Dans le terrain de jeu selon l'invention l'âme 12B des cavaliers 12 s'applique contre la tête de la section en T des montants 6 tandis que les branches 12A passent de part et d'autre de cette tête et les panneaux modulaires 5 adjacents viennent enserrer entre leur tranche verticale la jambe de la section en T des montants 6. La dite jambe des montants 6 peut être utilisée comme guidage vertical pour le montage des panneaux 5.

Avantageusement la face inférieure de l'âme 12B est pourvue d'une butée 12C d'appui contre la tête de la section en T du montant 6.

Les panneaux adjacents 5 sont maintenus l'un à l'autre par les tétons 15 des branches 12A des cavaliers 12 logés dans les orifices 14 des dits panneaux.

Cependant il est nécessaire que les panneaux adjacents 5 soient l'un contre l'autre afin que la surface de la paroi 1 du terrain de jeu démontable formée par la juxtaposition des faces des panneaux 5 modulaires soit lisse.

A cet effet les tranches de chaque panneau modulaire 5 disposées verticalement dans les parois 1 du terrain de jeu démontable selon l'invention comportent pour l'une une languette 17A et pour l'autre, parallèle à la précédente, une feuillure 17B destinée à recevoir la dite languette tel que représentée en figure 5. Entre les tranches verticales parallèles de deux panneaux adjacents 5 est maintenu un logement 18 destiné à recevoir tout ou partie d'un montant 6. La languette 17A présente une longueur suffisante pour permettre de maintenir ce logement 18 destiné à recevoir préférentiellement la jambe de la section en T du montant 6.

Par ce montage des panneaux 5 adjacents ou superposés, les parois 1 du terrain de jeu démontable selon l'invention sont lisses et seules apparaissent à leur surface les lignes de joints entre les dits panneaux.

Les cavaliers 12 fixent donc les panneaux 5 contre les montants 6 de l'ossature 4 et sont disposés sur chacun des montants à plusieurs niveaux correspondant aux lignes des panneaux 5.

Afin de conférer à chacune des parois 1 du terrain de jeu ainsi formé et à l'ensemble de celui-ci de la rigidité l'ossature 4 comporte des traverses 7.

Les dites traverses sont montées dans l'ossature 4 contre les montants 6 par les moyens de fixation des panneaux modulaires 5.

Comme énoncé précédemment le cavalier 12 comporte sur son âme 12B une cale 13 sensiblement perpendiculaire aux branches 12A.

La dite cale 13 est disposée sur la face supérieure du cavalier 12 et entre cette cale 13 et la tête de la section en T du montant 6 est maintenu un espace dans lequel est logé une traverse 7. Selon une forme préférentielle et afin de donner une bonne rigidité à l'ensemble du terrain de jeu les traverses 7 ont une section à au moins deux ailes telle qu'une section en cornière.

Le montage de la traverse 7 se fait par le logement d'une de ses ailes dans l'espace entre le montant 6 et la cale 13.

Ainsi chaque paroi 1 du terrain de jeu démontable selon l'invention est réalisé par placement dans le profilé 8 préalablement fixé au sol d'un montant 6, d'un panneau 5 puis d'un autre montant 6 jusqu'à obtenir sur tout le profilé une première ligne de panneaux 5. Au fur et à mesure que les panneaux 5 et les montants 6 sont placés les cavaliers 12 viennent maintenir les dits panneaux entre eux et contre les montants 6. Ensuite les traverses 7 sont montées entre les cales 13 des cavaliers 12 pour bloquer l'ensemble puis une seconde ligne de panneaux 5 peut être montée et ainsi de suite jusqu'à l'obtention de la hauteur. Les panneaux 5 sont de dimensions identiques et l'on comprendra aisément que la traverse 7 d'une paroi 1 est parallèle au profilé 8 de l'ossature 4.

Il va de soi que les traverses 7 peuvent être en plusieurs portions afin de présenter par aboutement la dimension requise de la paroi 1 à l'arrière de laquelle les dites traverses sont placées.

Lorsque la première ligne de panneaux 5 est placée puis bloquée une seconde ligne de panneaux 5 est montée sur la première en engageant les tétons 15 de la face supérieure des cavaliers 12 dans les orifices 14 des panneaux de la ligne supérieure.

Au niveau des angles du terrain de jeu une liaison est assurée entre les parois 1.

A cet effet les traverses 7 sont prolongées au delà de la paroi sur au moins un bord vertical de celle-ci.

Ainsi une traverse 7 vient s'appuyer par son extrémité contre l'aile verticale de la traverse 7 perpendiculaire.

Des moyens d'assemblage assurent la liaison entre ces traverses. Ces moyens sont constitués selon une forme préférentielle de réalisation par une plaque 19 recouvrant les extrémités des deux traverses 7 perpendiculaires adjacentes et par des moyens de serrage 20 tel que boulons passant par au moins un orifice ménagé sur les traverses tel que représenté en figure 8.

D'autre part les panneaux 5 sur les angles sont disposés de façon que la tranche de l'un vienne en contact avec le bord de la face de l'autre qui lui est perpendiculaire.

Au moins une des parois 1 du terrain de jeu démontable selon l'invention est pourvue d'au moins une porte d'accés 2 à l'intérieur du terrain.

De façon connue la paroi 1 du fond parallèle au mur principal de jeu est pourvue d'une seule porte 2.

A cet effet entre deux montants 6 les panneaux 5 entre le profilé 8 et une hauteur déterminée ne sont pas mis en place afin de ménager une ouverture.

Il va de soi également que les traverses 7 ne sont pas mises en place devant l'ouverture. Cette ouverture peut recevoir un cadre de porte et un battant. Le dit cadre de porte est fixé entre les montants 6 délimitant l'ouverture par tout moyens connus.

Le plancher 3 est réalisé de façon connue à partir de poutrelles 21 quadrillant le sol à l'intérieur du court et d'un assemblage de lattes 22 parallèles.

Les dites lattes sont placées au dessus de l'aile du profilé 8 intérieure au terrain et peuvent s'appuyer sur celui-ci tel que représenté en figure 6.

Suivant une autre forme de réalisation le profilé 8 peut être fixé à demeure dans le fond d'un canal creusé (non représenté) pouvant être obturé quand le terrain est démonté.

Selon encore une autre forme le profilé 8 peut être constitué par le canal lui même.

Suivant ces deux dernières formes de réalisation le plancher peut être constitué de tout autre matière que du bois tel que du béton ou autre.

Suivant une variante de réalisation du terrain de jeu selon l'invention des panneaux 5 modulaires peuvent être susbstituer par des cadres supportant des éléments transparents incassables de façon que des spectateurs puissent voir le jeu de l'extérieur du terrain.

Il va de soi que ces cadres comportent les mêmes caractéristiques pour leur montage que les panneaux 5.

D'autres sports peuvent être pratiqués dans un terrain de jeu fermé comme celui qui vient d'être décrit. Cependant pour certains d'entre eux la paroi supérieure de couverture est nécessaire. Il va de soi que celle-ci peut être obtenue à partir d'éléments identiques à ceux précédemment décrits.

Le terrain de jeu démontable selon l'invention permet un montage et un démontage trés rapides sans nécessiter de main d'oeuvre spécialisée et est d'un coût trés faible par l'utilisation de produits et matériaux courants.

Il va de soi que la présente invention peut recevoir tous aménagements et toutes variantes dans le domaine des équivalents techniques sans pour autant sortir du cadre du présent brevet.

## Revendications

1. Terrain de jeu démontable pour la pratique du squash ou d'autres sports similaires comportant une ossature (4) constituée de montants verticaux (6) et de traverses horizontales (7) et des panneaux modulaires (5) destinés à être montés sur la dite ossature, terrain caractérisé en ce qu'il comporte des moyens de fixation (11) assurant l'assemblage des traverses (7) sur les montants verticaux (6) de l'ossature (4) et également l'assemblage des panneaux (5) modulaires sur la dite ossature.

2. Terrain de jeu démontable selon la revendication 1 caractérisé en ce que les moyens de fixation (11) sont constitués par un cavalier (12) doté d'au moins deux branches (12A) situées dans un même plan entre lesquelles se loge un montant (6) et d'une âme (12B) reliant les dites branches.

3. Terrain de jeu démontable selon les revendications 1 et 2 caractérisé en ce que chaque branche (12A) est dotée en extrémité d'au moins un moyen d'accrochage sur sa face supérieure et d'au moins un moyen d'accrochage sur sa face inférieure destinés à coopérer avec des moyens d'accrochage complémentaires respectivement d'au moins un panneau modulaire (5) supérieur et d'au moins un panneau modulaire (5) inférieur.

4. Terrain de jeu démontable selon les revendications 1 et 3 caractérisé en ce que les moyens d'accrochage du cavalier (12) et des panneaux (5) sont constitués par des orifices (14) et des tétons (15).

5. Terrain de jeu démontable selon les revendications 1 et 4 caractérisé en ce que les orifices (14) sont ménagés sur les panneaux (5) dans le fond d'un lamage (16) destiné à recevoir une branche (12A) du cavalier (12).

6. Terrain de jeu démontable selon la revendication 1 caractérisé en ce que les tranches verticales des panneaux (5) modulaires comportent pour l'une une languette (17A) et pour l'autre, parallèle à la précédente, une feuillure (17B) destinée à recevoir la dite languette.

7. Terrain de jeu démontable selon les revendications 1 et 6 caractérisé en ce que entre les tranches verticales parallèles de deux panneaux (5) adjacents est maintenu un logement (18) destiné à recevoir tout ou partie d'un montant (6).

8. Terrain de jeu démontable selon les revendications 1 et 2 caractérisé en ce que le cavalier (12) comporte sur son âme (12B) une cale (13) sensiblement perpendiculaire aux branches (12A).

9. Terrain de jeu démontable selon la revendication 1 caractérisé en ce que des moyens d'assemblage sont montés entre deux traverses (7) de deux parois (1) perpendiculaires afin d'assurer entre celles-ci une liaison.

10. Terrain de jeu démontable selon la revendication 1 caractérisé en ce que les montants (6) de l'ossature (4) ont une section transversale en T.
